# FASCICULE DE BREVET EUROPEEN

(11) **EP 2 357 293 B1**
(45) Date de publication et mention de la délivrance du brevet: **09.01.2013**
(21) Numéro de dépôt: 11290081.6
(22) Date de dépôt: 10.02.2011
(51) Int. Cl.: E04B 5/26

(54) **Entrevous pour plancher à poutrelles**
Füllstein für Trägerdecken
Filling member for floor structures with beams

(30) Priorité: 12.02.2010 FR 1051004
(43) Date de publication de la demande: 17.08.2011
(73) Titulaire: Rector Lesage S.A., 68200 Mulhouse (FR)
(72) Inventeur: Defer, Jean-Noël, 90000 Belfort (FR)
(74) Mandataire: Nithardt, Roland

(56) Documents cités:
- DE-A1- 1 902 154
- FR-A1- 2 786 514
- FR-A1- 2 858 343
- FR-A1- 2 858 641
- FR-A1- 2 919 317

## Description

### Domaine technique :

La présente invention concerne un entrevous pour plancher à poutrelles, comportant un pourtour Sensiblement rectangulaire définissant deux bords longitudinaux et deux bords latéraux, les bords longitudinaux étant destinés à prendre appui sur le talon des poutrelles du plancher et les bords latéraux étant destinés à coopérer au moins avec les bords latéraux d'entrevous mis bout à bout pour former une rangée s'étendant sur une travée du plancher définie entre deux poutrelles adjacentes, ledit entrevous étant constitué d'une demi-coque profilée formant un corps.

### Technique antérieure :

La fabrication de planchers à poutrelles de tout type, et notamment de poutrelles en béton précontraint, est largement répandue dans le domaine du bâtiment. Les poutrelles s'étendent parallèlement entre des poutres ou des murs porteurs selon un entraxe prédéfini. L'intervalle entre deux poutrelles est comblé par des élément intercalaires appelés communément des entrevous ou des hourdis pour former un coffrage perdu apte à recevoir l'armature métallique et le béton coulé formant la table de compression du plancher.

Il existe à ce jour plusieurs types d'entrevous ayant des caractéristiques techniques différentes selon leur géométrie et les matériaux dans lesquels ils sont fabriqués tels que béton, céramique, polystyrène, fibres de bois agglomérées par du ciment (FR-A-2 756 305), matières plastiques, etc. Par conséquent, chaque type d'entrevous présente des avantages tels que par exemple légèreté, résistance mécanique, et des inconvénients tels que par exemple poids, fragilité, esthétique. Quelques exemples d'entrevous minces et léger sont décrits dans les publications FR 2 786 514, FR 2 858 343 et FR 2919317. Les publications FR 1428 749 et DE 1 902 154 illustrent des entrevous cintrés ou voûtés pour augmenter leur résistance mécanique.

L'entrevous idéal recherché doit être léger pour être facilement manutentionnable même dans des dimensions importantes, résistant mécaniquement pour supporter le poids des ouvriers pendant la réalisation du plancher puis le béton coulé du plancher proprement dit et la change supportée par ce plancher, résistant au feu et aux intempéries, esthétique en sous face, et présenter toutes les caractéristiques techniques nécessaires à une mise en oeuvre facile et fiable du plancher.

Cet entrevous idéal a été développé par le demandeur et a fait l'objet de la publication FR 2 858 641. Il est réalisé par un procédé de moulage sous pression à partir d'un mélange de particules de matières ligneuses, telles que des copeaux de bois résineux, à au moins un liant synthétique durcissable à chaud, tel que faisant partie de la famille des isocyanates.

Tous ces entrevous doivent être complétés par des pièces d'about appelées des obturateurs permettant dé fermer les travées en vue de couler la chape, Ces obturateurs doivent donc être fabriqués séparément, dans des moules spécifiques, impliquant des coûts à la, fois de production mais aussi de stockage, de gestion de stock et de transport.

### Exposé de l'invention:

La présente invention vise à améliorer encore la solution proposée ci-dessus notamment en réduisant le volume de matière nécessaire pour réaliser ledit entrevous, ayant pour effet de réduire le poids et le coût de cet entrevous moulé, sans toutefois porter atteinte à ses performances techniques, et en lui adjoignant un obturateur à l'une de ses extrémités pour qu'il se suffise à lui-même.

Dans ce but, l'invention concerne un entrevous du genre indiqué en préambule, caractérisé en ce qu'une des extrémités de l'entrevous correspondant à un des bords latéraux est fermée par un :obturateur intégré et constitué d'une seule pièce avec le corps. Il s'étend avantageusement sur une hauteur supérieure à celle du corps de l'entrevous, et comporte une base située sous les bords longitudinaux, destinée à prendre appui sur un élément porteur du plancher.

Le corps a de préférence une section cintrée en forme de voûte définie sensiblement par une ellipse et a une épaisseur sensiblement constante dans sa longueur et dans sa largeur, le rapport de l'épaisseur de la demi-coque sur la longueur de l'entrevous pouvant être avantageusement compris sensiblement entre 0,35/100 et 0,5/100. Dans ce cas, pour une épaisseur de l'ordre de 5 à 6 mm et une longueur de l'ordre de 1,30 m, le poids dudit entrevous n'excèdera pas 5,5 kg.

Ces caractéristiques sont obtenues dans le cas où ledit entrevous est réalisé par moulage d'un mélange à base de fibres et/ou des copeaux de bois agglomérés par un liant durcissable par polymérisation à chaud.

Ledit obturateur peut avoir une forme sensiblement arrondie et en pente évasée vers sa base et être relié au corps par une zone d'assemblage encadrée par un premier et un second décrochement.

L'autre extrémité de l'entrevous correspondant au bord latéral est de préférence ouverte et forme une zone d'assemblage reliée au corps par un décrochement, cette zone d'assemblage pouvant recouvrir ledit obturateur d'un entrevous précédent.

Dans la forme de réalisation préférée, ledit entrevous comporte des rainures transversales s'étendant entre les bords longitudinaux. Les bords longitudinaux situés aux extrémités des rainures transversales sont avantageusement renforcés et comportent une butée sensiblement verticale, destinée à prendre appui sur le flanc du talon des poutrelles ayant comme effet de verrouiller la position latérale de l'entrevous entre deux poutrelles adjacentes.

De préférence, l'entrevous comporte des plots en relief répartis sur la partie médiane du corps, destinés à caler en hauteur le treillis métallique du plancher en le surélevant par rapport audit corps.

### Description sommaire des dessins :

La présente invention et, ses avantages apparaîtront mieux dans la description suivante d'un mode de réalisation, donné à titre d'exemple non limitatif, en référence aux dessins annexés, dans lesquels :
   - les figures 1A et 1B sont des vues en perspective d'un entrevous selon l'invention, prises respectivement de l'extrémité fermée par un obturateur et de l'extrémité opposée ouverte,
   - la figure 2A est une vue de dessus de l'entrevous des figures 1 et la figure 2B est une vue en coupe longitudinale suivant l'axe AA de la figure 2A,
   - la figure 3 est une vue en bout de l'entrevous des figures 1, du côté de l'obturateur,
   - la figure 4 est une vue en coupe de l'entrevous suivant la section BB de la figure 2B, et
   - la figure 5 est une vue en coupe de l'entrevous suivant les sections CC et DD de la figure 2B superposées.

### Illustrations de l'invention et meilleure manière de la réaliser:

L'entrevous selon l'invention est obtenu selon un procédé de fabrication dans lequel on mélange des fibres et/ou des copeaux de bois, par exemple de bois résineux issus de déchets de scieries, agglomérés par un liant durcissable par polymérisation à chaud. Ce liant contient par exemple un composant de la famille des isocyanates polymérisable à 100°C et entre dans le matériau dans une proportion inférieure à 10 % et par exemple comprise entre 3 et 5 %. Bien entendu d'autres types de liant peuvent également convenir. De même et selon la nature du liant, d'autres méthodes peuvent convenir pour obtenir le durcissement du liant.

Ce mélange est ensuite mis en forme dans un moule sous une pression d'environ 1000 tonnes/m² à une température d'au moins 100°C pour obtenir le durcissement du liant au coeur de l'entrevous. Ce matériau en tant que tel existe et est communément commercialisé sous la marque Novopan®. Il est par exemple utilisé dans la fabrication de meubles, de tourets de câbles, de palettes de transport, et pour la première fois dans le bâtiment comme entrevous selon la publication FR 2 858 641 du même demandeur.

Les avantages de ce matériau permettent de réaliser des entrevous de très haute qualité à l'inverse de ceux réalisés en fibres de bois agglomérées par du ciment, qui sont grossier lourds et cassants, comme dans la publication FR-A-2 756 305. Ce matériau étant très rigide, il permet de réaliser un entrevous ayant une grande résistance mécanique pour une faible épaisseur et un poids réduit.

Plus particulièrement l'entrevous selon l'invention se différencie de celui défini dans la publication FR 2 859 641 par son rapport de l'épaisseur sur la longueur de l'entrevous qui est nettement inférieur et compris sensiblement entre 0,35/100 et 0,5/100. Par exemple, son épaisseur est de l'ordre de 5 à 6 mm et sa longueur de l'ordre de 1,30 m. Pour cette longueur, son poids n'excède pas les 5,5 kg, ce qui est très appréciable pour la manutention et représente une économie d'environ 20 à 30% du poids de l'entrevous de la publication FR 2 858 641. De plus, ce faible poids permet d'optimiser encore les performances du plancher fini.

Ce procédé de fabrication a l'avantage de conférer à l'élément intercalaire un aspect lisse le rendant particulièrement esthétique et lui permettant de rester visible en sous face du plancher si besoin.

Pour atteindre, avec l'entrevous de l'invention, les mêmes performances mécaniques qu'avec celui de la publication FR 2 858 641, une forme particulière a été donnée à cet entrevous qui est à présent décrit en référence aux figures.

L'entrevous 1 présente un pourtour sensiblement rectangulaire définissant deux bords longitudinaux 2 parallèles destinés à prendre appui sur le talon des poutrelles (non représentées) d'un plancher, et deux bords latéraux 3 parallèles destinés à coopérer avec les bords latéraux d'entrevous 1 adjacents ou vers le bord d'un mur ou d'une poutre porteuse. L'entrevous 1 est constitué d'une demi-coque profilée définissant un corps 10, d'épaisseur sensiblement constante dans sa longueur et dans sa largeur, à l'exception de certains endroits stratégiques détaillés plus loin. Cet entrevous 1 a une section cintrée en forme de voûte définie sensiblement par une ellipse, qui présente plusieurs avantages. Le premier avantage réside dans ses performances mécaniques accrues étant donné qu'elle peut résister à des charges supérieures pour une épaisseur de matière plus faible, comparé à l'entrevous de section trapézoïdale de la publication FR 2 858 641. Le second avantage réside dans sa facilite de fabrication étant donné que la forme elliptique négative donnée au moule permet de déposer une couche de matière de très faible épaisse, ce qui n'est pas possible avec une section formée de segments de droite avec des fortes inclinaisons. De plus, la section cintrée en forme de voûte confère intrinsèquement à l'entrevous une forme dite en contre dépouille permettant à la fois un démoulage aisé et un empilage parfait des entrevous 1 de même forme, dans le but de réduire l'encombrement et le coût du stockage et du transport de ces entrevous 1. Des sections similaires offrant les mêmes performances peuvent également convenir.

Les bords longitudinaux 2 de l'entrevous 1 comportent un épaulement longitudinal s'étendant sur presque toute la longueur de l'entrevous 1 et définissant un appui 20 sensiblement horizontal (cf. fig. 5) destiné à reposer sur le talon des poutrelles et rattraper le jeu éventuel entre les poutrelles. Dans certaines zones de l'entrevous 1, cet épaulement longitudinal est élargi et définit également une butée 21 sensiblement verticale destinée à prendre appui sur le flanc du talon des poutrelles ayant comme effet de verrouiller la position latérale de l'entrevous 1 entre deux poutrelles adjacentes (cf. fig. 4).

Une des extrémité de l'entrevous 1 correspondant au bord latéral 3 est fermée par un obturateur 30 intégré et constitué d'une seule pièce avec le corps 10. Cet obturateur 30 ne comporte pas d'épaulement longitudinal et s'étend sur une hauteur supérieure à celle du reste de l'entrevous 1, de sorte que sa base 31 est à un niveau situé sous les bords longitudinaux 2 d'environ l'épaisseur du talon des poutrelles, pour que la base 31 puisse reposer sur un élément porteur d'une construction tel qu'un mur ou une poutre. Grâce à cette construction, l'entrevous 1 situé à l'extrémité d'une travée permet d'obturer l'intervalle existant entre l'entrevous 1, l'élément porteur sur lequel il repose et les poutrelles adjacentes en appui sur cet élément porteur. Ainsi l'entrevous 1 selon l'invention se suffit à lui-même et ne nécessite pas de pièce rapportée, comme un obturateur distinct conformément à la publication FR 2 858 641. L'obturateur 30 a une forme sensiblement arrondie et en pente évasée vers sa base 31. Il est relié au corps 10 par une zone d'assemblage 32 encadrée par un premier et un second décrochements 33 et 34, dont la fonction est expliquée ci-après.

L'autre extrémité 4 de l'entrevous 1 est ouverte, ne comporte pas d'épaulement longitudinale, et forme une zone d'assemblage 40 reliée au corps 10 par un décrochement 41. La figure 5 montre la section de la zone d'assemblage 40 de l'entrevous 1 (selon la coupe DD) superposée à la section du corps 10 de l'entrevous 1 (selon la coupe CC) illustrant l'emboîtement possible de l'un dans l'autre. Pour assembler des entrevous 1 disposés consécutivement, deux solutions sont envisageables. Lorsque les entrevous 1 sont utilisés tels quels avec leur obturateur 30, la zone d'assemblage 40 d'un entrevous 1 peut prendre appui sur le premier décrochement 33 défini au sommet de l'obturateur 30 de l'entrevous 1 précédent. Lorsque les entrevous 1, situés en dehors des extrémités des travées, sont découpés pour retirer leur obturateur 30 au niveau du second décrochement 34, la zone d'assemblage 40 d'un entrevous 1 peut être recouverte par le corps 10 de l'entrevous 1 précédent formant une zone d'assemblage complémentaire. Ce type d'assemblage par recouvrement autorise un déplacement longitudinal relatif des entrevous 1 les uns par rapport aux autres permettant d'ajuster la longueur totale d'une rangée d'entrevous 1 mis bout à bout à la longueur des poutrelles ou de la travée, facilitant et réduisant les découpes des entrevous 1.

L'entrevous 1 comporte une pluralité de rainures transversales 5 espacées régulièrement, mais pas obligatoirement, et s'étendant d'un bord longitudinal 2 à l'autre. Elles ont une section dans le sens longitudinal en V très évasée pour respecter les contraintes de fabrication (faible épaisseur de matière et contre-dépouille) et peuvent avoir une profondeur égale ou non. Dans l'exemple illustré, l'entrevous 1 comporte cinq rainures transversales 5 dont trois ont une profondeur supérieure aux deux autres. Ces rainures transversales 5 ont plusieurs fonctions. La première fonction consiste à rigidifier l'entrevous 1 en augmentant sa résistance mécanique à la flexion. La seconde fonction consiste à faciliter l'écoulement des eaux pluviales pour éviter qu'elles n'altèrent la qualité du béton qui sera coulé sur les entrevous 1. La troisième fonction consiste à augmenter l'épaisseur du béton coulé, et donc sa masse et son inertie, dans les rainures transversales 5.La quatrième fonction consiste à faciliter la fixation en sous-face des canalisations, gaines, faux plafonds, etc. En effet, l'épaisseur de la paroi de l'entrevous 1 en fond de rainure 5 est plus grande et offre une grande résistance à l'arrachement formant des points d'ancrage idéaux pour tout type d'organes de fixation tels que des vis, goujons, agrafes, etc. Des avant-trous (non représentés) peuvent être prévus directement lors du moulage de l'entrevous 1 pour faciliter le vissage. Les bords longitudinaux 2 situés aux extrémités de ces rainures transversales;5 sont renforcés et comportent conformément à la figure 4 au niveau de l'épaulement longitudinal la butée 21 sensiblement verticale (cf. fig. 4).

L'entrevous 1 comporte également des plots 6 en relief répartis sur la partie médiane du corps 10, destinés à caler en hauteur le treillis métallique du plancher en le surélevant par rapport au corps 10 de l'entrevous 1 pour obtenir un meilleur enrobage du béton autour du treillis métallique lors du coulage de la dalle de compression. Ces plots 6 ont par exemple une forme allongée, orientée transversalement, définissant une zone d'appui sensiblement horizontale, ou peuvent avoir toute autre forme adaptée. Ces plots 6 sont disposés, dans l'exemple représenté, entre les rainures transversales 5, en quinconce de part et d'autre de l'axe médian longitudinal de l'entrevous 1. Toute autre disposition est envisageable. A titre d'exemple uniquement, ces plots 6 ont une épaisseur au sommet de 6 à 8 mm pour une épaisseur de béton au sommet de l'entrevous 1 de 4 cm. Cette épaisseur est variable en fonction du cahier des charges du plancher.

Il apparaît de cette description que l'invention permet d'atteindre les buts fixés. La présente invention n'est pas limitée à l'exemple de réalisation décrit mais s'étend à toute modification et variante évidentes pour un homme du métier selon les revendications.

## Revendications

1. Entrevous (1) pour plancher à poutrelles, comportant un pourtour sensiblement rectangulaire définissant deux bords longitudinaux (2) et deux bords latéraux (3, 4), les bords longitudinaux (2) étant destinés à prendre appui sur le talon des poutrelles du plancher et les bords latéraux (3, 4) étant destinés à coopérer au moins avec les bords latéraux (3, 4) d'entrevous (1) mis bout à bout pour former une rangée s'étendant sur une travée du plancher définie entre deux poutrelles adjacentes, ledit entrevous (1) étant constitué d'une demi-coque profilée formant un corps (10), **caractérisé en ce qu'**une des extrémités de l'entrevous (1) correspondant à un des bords latéraux est fermée par un obturateur (30) intégré et constitué d'une seule pièce avec le corps (10), ledit obturateur (30) s'étendant sur une hauteur supérieure à celle du corps (10) de l'entrevous (1), et comportant une base (31) située sous les bords longitudinaux (2), destinée à prendre appui sur un élément porteur du plancher.

2. Entrevous selon la revendications 1, **caractérisé en ce que** ledit corps (10) a une section cintrée en forme de voûte définie sensiblement par une ellipse.

3. Entrevous selon la revendication 1 ou 2, **caractérisé en ce que** ledit corps (10) a une épaisseur sensiblement constante dans sa longueur et dans sa largeur, le rapport de l'épaisseur de la demi-coque sur la longueur de l'entrevous étant compris sensiblement entre 0,35/100 et 0,5/100.

4. Entrevous selon la revendication 3, **caractérisé en ce que**, pour une épaisseur de l'ordre de 5 à 6 mm et une longueur de l'ordre de 1,30 m, le poids dudit entrevous (1) n'excède pas 5,5 kg.

5. Entrevous selon l'une quelconque des revendications précédentes, **caractérisé en ce qu'**il est réalisé par moulage d'un mélange à base de fibres de bois et/ou des copeaux de bois agglomérés par un liant durcissable par polymérisation à chaud.

6. Entrevous selon l'une quelconque des revendications précédentes, **caractérisé en ce que** ledit obturateur (30) a une forme sensiblement arrondie et en pente évasée vers sa base (31).

7. Entrevous selon l'une quelconque des revendications précédentes, **caractérisé en ce que** ledit obturateur (30) est relié au corps (10) par une zone d'assemblage (32) encadrée par un premier et un second décrochement (33 et 34).

8. Entrevous selon l'une quelconque des revendications précédentes, **caractérisé en ce que** l'autre extrémité de l'éntrevous (1) correspondant au bord latéral (4) est ouverte et forme une zone d'assemblage (40) reliée au corps (10) par un décrochement (41), cette zone d'assemblage (40) pouvant recouvrir ledit obturateur (30) d'un entrevous (1) précédent.

9. Entrevous selon l'une quelconque des revendications précédentes, **caractérisé en ce qu'**il comporte des rainures transversales (5) s'étendant entre les bords longitudinaux (2).

10. Entrevous selon la revendication 9, **caractérisé en ce que** les bords longitudinaux (2) situés aux extrémités desdites rainures transversales (5) sont renforcés et comportent une butée (21) sensiblement verticale, destinée à prendre appui sur le flanc du talon des poutrelles ayant comme effet de verrouiller la position latérale de l'entrevous (1) entre deux poutrelles adjacentes.

11. Entrevous selon l'une quelconque des revendications précédentes, **caractérisé en ce qu'**il comporte des plots (6) en relief répartis sur la partie médiane du corps (10), destinés à caler en hauteur le treillis métallique du plancher en le surélevant par rapport audit corps (10).

## Claims

1. Filling member (1) for floor structures with beams, including a substantially rectangular periphery defining two longitudinal edges (2) and two side edges (3, 4), the longitudinal edges (2) being intended to rest on the shoulder of the beams of the floor and the side edges being intended (3, 4) to co-operate at least with the side edges (3, 4) of filling members (1) placed end to end in order to form a row extending over an opening of the floor defined between two adjacent beams, said filling member (1) being made of a profiled half-shell forming a body (10), **characterized in that** one of the ends of the filling member (1) that corresponds to one of the side edges (3) is closed by an integrated obturator (30) made in one single part with the body (10), said obturator (30) extending over a height higher than that of the body (10) of the filling member (1), and including a base (31) located underneath the longitudinal edges (2), intended to rest on a load-bearing element of the floor.

2. Filling member according to claim 1, **characterized in that** said body (10) has a vault-shaped curved cross-section defined substantially by an ellipse.

3. Filling member according to claim 1 or 2, **characterized in that** said body (10) has a substantially constant thickness in its length and in its width, the ratio between the thickness of the half-shell and the length of the filling member being substantially comprised between 0.35/100 and 0.5/100.

4. Filling member according to claim 3, **characterized in that** for a thickness of the order of 5 to 6 mm and a length of the order of 1.30 m, the weight of said filling member (1) does not exceed 5.5 kg.

5. Filling member according to any of the previous claims, **characterized in that** it is produced by casting a mixture of wood fibers and/or chips agglomerated by a hot polymerization-hardenable bonding material.

6. Filling member according to any of the previous claims, **characterized in that** said obturator (30) has a substantially rounded shape, with a slope widening towards its base (31).

7. Filling member according to any of the previous claims, **characterized in that** said obturator (30) is connected with the body (10) through an assembly zone (32) located between a first and a second step (33 and 34).

8. Filling member according to any of the previous claims, **characterized in that** the other end of the filling member (1) that corresponds to the side edge (4) is open and forms an assembly zone (40) connected with the body (10) through a step (41), while this assembly zone (40) can cover said obturator (30) of a previous filling member (1).

9. Filling member according to any of the previous claims, **characterized in that** it comprises transversal grooves (5) extending between the longitudinal edges (2).

10. Filling member according to claim 9, **characterized in that** the longitudinal edges (2) located at the ends of said transversal grooves (5) are reinforced and include a substantially vertical stop (21), intended to rest on the side of the shoulder of the beams, resulting in the locking of the lateral position of the filling member (1) between two adjacent beams.

11. Filling member according to any of the previous claims, **characterized in that** it comprises raised supporting pads (6) distributed on the middle part of the body (10), intended to lock the height of the wire mesh of the floor by lifting it up with respect to said body (10).

## Patentansprüche

1. Füllstein (1) für Trägerdecken, mit einem merklich rechteckigen Außenumfang, der zwei Längsränder (2) und zwei Seitenränder (3, 4) bildet, wobei die Längsränder (2) dazu bestimmt sind, auf der Auflage der Träger der Decke aufzuliegen und die Seitenränder (3, 4) dazu bestimmt sind, mindestens mit den Seitenrändern (3, 4) von hintereinander angeordneten Füllsteinen (1) zusammenzuwirken, um eine Reihe zu bilden, die sich über eine zwischen zwei nebeneinanderliegenden Trägern gebildeten Öffnung der Decke erstreckt, wobei der besagte Füllstein (1) aus einer profilierten Halbschale besteht, die einen Körper (10) bildet, **dadurch gekennzeichnet, dass** eines der Enden des Füllsteins (1), das einem der Seitenränder (3) entspricht, durch einen integrierten, mit dem Körper (10) ein einziges Teil bildenden Verschluss (30) verschlossen ist, wobei der besagte Verschluss (30) sich auf eine Höhe erstreckt, die größer ist, als die des Körpers (10) des Füllsteins (1), und eine unter den Längsrändern (2) befindliche Unterfläche (31) beträgt, die dazu bestimmt ist, auf einem Trägerelement der Decke aufzuliegen.

2. Füllstein nach Anspruch 1, **dadurch gekennzeichnet, dass** der besagte Körper (10) einen bogenförmigen Querschnitt, in der Form einer merklich durch eine Ellipse definierten Wölbung, aufweist.

3. Füllstein nach Anspruch 1 oder 2, **dadurch gekennzeichnet, dass** der besagte Körper (10) in seiner Länge und in seiner Breite eine merklich konstante Dicke aufweist, wobei das Verhältnis der Dicke der Halbschale zur Länge des Füllsteins merklich zwischen 0,35/100 und 0,5/100 liegt.

4. Füllstein nach Anspruch 3, **dadurch gekennzeichnet, dass**, für eine Dicke in der Größenordnung von 5 bis 6 mm und einer Länge in der Größenordnung von 1,30 m, das Gewicht des besagten Füllsteins (1) 5,5 Kg nicht übersteigt.

5. Füllstein nach einem beliebigen der vorhergehenden Ansprüche, **dadurch gekennzeichnet, dass** er durch Formen einer Mischung auf Basis von Holzfasern und/oder -Spänen hergestellt wird, die durch ein durch Heißpolymerisation härtbares Bindemittel agglomeriert werden.

6. Füllstein nach einem beliebigen der vorhergehenden Ansprüche, **dadurch gekennzeichnet, dass** der besagte Verschluss (30) eine merklich abgerundete Form aufweist, mit einer sich in Richtung seiner Unterfläche (31) ausweitenden Neigung.

7. Füllstein nach einem beliebigen der vorhergehenden Ansprüche, **dadurch gekennzeichnet, dass** der besagte Verschluss (30) über einen zwischen einem ersten und einem zweiten Absatz (33 und 34) befindlichen Verbindungsbereich (32) mit dem Körper (10) verbunden ist.

8. Füllstein nach einem beliebigen der vorhergehenden Ansprüche, **dadurch gekennzeichnet, dass** das andere, dem Seitenrand (4) entsprechende Ende des Füllsteins (1) offen ist und einen über einen Absatz (41) mit dem Körper (10) verbundenen Verbindungsbereich (40) bildet, wobei dieser Verbindungsbereich (40) den besagten Verschluss (30) eines vorhergehenden Füllsteins (1) decken kann.

9. Füllstein nach einem beliebigen der vorhergehenden Ansprüche, **dadurch gekennzeichnet, dass** er Querrillen (5) beträgt, die sich zwischen den Längsrändern (2) erstrecken.

10. Füllstein nach Anspruch 9, **dadurch gekennzeichnet, dass** die an den Enden der besagten Querrillen (5) befindlichen Längsränder (2) verstärkt sind und einen merklich senkrechten Anschlag (21) betragen, der dazu bestimmt ist, auf der Seite der Auflage der Träger aufzuliegen, wodurch die seitliche Lage des Füllsteins (1) zwischen zwei nebeneinanderliegenden Trägern verriegelt wird.

11. Füllstein nach einem beliebigen der vorhergehenden Ansprüche, **dadurch gekennzeichnet, dass** er auf dem Mittelteil des Körpers (10) verteilte erhabene Auflageflächen (6) beträgt, die dazu bestimmt sind, die Höhenlage des Drahtgeflechts der Decke durch Anheben in Bezug auf den besagten Körper (10) zu bestimmen.
